# EUROPÄISCHE PATENTSCHRIFT

(11) **EP 0 611 724 B1**
(45) Veröffentlichungstag und Bekanntmachung des Hinweises auf die Patenterteilung: **28.01.1998**
(21) Anmeldenummer: 93119750.3
(22) Anmeldetag: 08.12.1993
(51) Int. Cl.: B66B 7/02

(54) **Führungsvorrichtung für Aufzüge**
Guiding device for lifts
Dispositif de guidage pour ascenseurs

(30) Priorität: 15.02.1993 DE 9302119 U
(43) Veröffentlichungstag der Anmeldung: 24.08.1994
(73) Patentinhaber: C. HAUSHAHN GmbH & Co., D-70469 Stuttgart (DE)
(72) Erfinder: Biewald, Joachim, Dr., D-71364 Winnenden/Degenhof (DE); Scheub, Volker, D-71334 Waiblingen (DE); Holler, Helge, D-75177 Pforzheim (DE); Fenkl, Karl, D-70193 Stuttgart 10 (DE); Hugel, Stefan, D-71409 Schwaikheim (DE); Grosser, Martin, D-71032 Böblingen (DE); Schneider, Peter, D-71254 Ditzingen (DE); Barth, Wolfgang, D-74321 Bietigheim-Bissingen (DE); Moll, Hermann, D-71554 Weissach im Tal (DE); Pollmann, Horst, D-71263 Weil der Stadt (DE)
(74) Vertreter: Schmid, Berthold, Dipl.-Ing.

(56) Entgegenhaltungen:
- CA-A- 1 241 676
- FR-A- 2 278 975
- US-A- 4 324 360

## Beschreibung

Die Erfindung betrifft eine Führungsvorrichtung für Aufzüge insbesondere Vertikalaufzüge mit an einer Schachtwand mittels Befestigungsgliedern befestigten Führungsschienen.

Allgemein tritt bei bekannten Führungsschienensystemen für in vertikalen Schächten geführten Aufzügen das Problem auf, daß Wandunebenheiten bei der Schienenmontage besondere sorgfältig berücksichtigt und durch einen Verstellmechanismus ausgeglichen werden müssen. Bei sehr hohen Schächten, d.h. langen Führungsschienen kann ein Setzen des Schachtes oder ein unterschiedliches Wärmeausdehnungsverhalten der Führungsschienen gegenüber der Schachtwand bei unnachgiebiger Verbindung der Führungsschiene mit der Schachtwand zu Deformation der Schienen und Abweichung von der Geradlinigkeit der Schienen führen.

Bei Rucksackaufzügen schließlich existiert im allgemeinen das Problem, daß, bedingt durch die außermittige Aufhängung des Fahrkorbs und die seitlich stehenden Führungsschienen, hohe Horizontalkräfte über die Schienenbügel in die Schachtwand eingeleitet und von dieser abgetragen werden müssen. Dies fordert eine ausreichende Stabilität der Schachtwand, und die Festigkeitsforderung an die Verbindungsmittel sind sehr hoch. Außerdem steigt die Anzahl der erforderlichen Schienenbügel mit dem Fahrkorbgewicht und der Nutzlast wegen der notwendigen engeren Schienenbügelabstände. Diese Einschränkungen stellen die Realisierung von Rucksackaufzügen mit schwerem Fahrkorb und/oder hoher Zuladung in technisch kostengünstigem Rahmen in Frage.

Es ist deshalb Aufgabe der Erfindung eine Führungsvorrichtung der eingangs genannten Art zu ermöglichen, die unempfindlich gegen Wandunebenheiten, unabhängig von der Schachtwandbeschaffenheit ist und die bei unterschiedlicher thermischer Ausdehnung der Führungsschienen gegenüber der Wand oder Setzung des Gebäudes keine Verwerfungen erfährt und die insbesondere auch für einen Rucksackaufzug geeignet ist.

Diese Aufgabe wird anspruchsgemäß gelöst. Wesentlicher Kern der Erfindung ist demnach, daß die Führungsvorrichtung als selbsttragendes, in sich steifes Schienengerüst ausgebildet ist, das wenigstens zwei parallele, miteinander starr verbundene Führungsschienen aufweist, und daß die Befestigungsglieder Federn aufweisen, wobei das Schienengerüst mit der Schachtwand über die Federn verbunden ist.

Der Vorteil der vorgeschlagenen Führungsvorrichtung ist deshalb darin zu sehen, daß, bedingt durch das sehr biegesteife, selbsttragende Schienengerüst, durch die Vermeidung der sonst starren Schienenbügel und den Einsatz der Federn ein System ermöglicht ist, das dem eines elastisch gebetteten Trägers entspricht. Dieser trägt bedingt durch seine Eigensteifigkeit angreifende Lasten über mehrere Anschlußstellen ab.

Bei fachmännisch richtig gewählter Kombination der Schienen und Federsteifigkeiten kann die Anzahl der Federn bei gleichzeitig verringerter Krafteinleitung in die Schachtwand reduziert werden.

Da die zu übertragenden Kräfte verringert sind, können die Schienenbügel leichter dimensioniert werden, folglich kostengünstiger in der Herstellung werden und sind durch ihr geringeres Gewicht leichter zu handhaben. Durch die Reduzierung der Bügelanzahl wird außerdem eine schnellere Montage durch weniger Ausrichtarbeiten erreicht.

Selbstverständlich läßt sich die vorgeschlagene Führungsvorrichtung auch für konventionell geführte und aufgehängte Fahrkörbe mit hohem Eigengewicht und möglicher außermittiger Nutzlast einsetzen, was bei schweren Lastenaufzügen der Fall sein kann.

In einer bevorzugten Ausführungsform weisen die Befestigungsglieder jeweils ein wandseitiges Befestigungselement und ein schienenseitiges Befestigungselement auf. Ferner sind pro Befestigungsglied zwei Federbügel symmetrisch zur Schienenlängsachse zu beiden Seiten jeder Führungsschiene vorgesehen, wobei jeweils ein wandseitiges Befestigungselement mit dem zugeordneten schienenseitigen Befestigungselement durch zwei Federbügel verbunden ist.

Bevorzugt ist jeder Federbügel als an seinem schienenseitigen Ende etwa rechtwinklig abgebogener Federstab ausgebildet, wobei der Federbügel an diesem schienenseitigen Ende schwenkbar an dem schienenseitigen Befestigungselement angelenkt und an seinem anderen wandseitigen Ende fest mit dem jeweiligen wandseitigen Befestigungselement verbunden ist.

Ferner weist bevorzugt jedes schienenseitige Befestigungselement ein Gelenklager auf, dessen gelenkiger Teil mit einer Schienenklammer verbunden ist, die ihrerseits an der Führungsschiene angeklammert ist. Das Gelenklager gestattet eine geringfügige Verschwenkung der Führungsschiene um deren Längsachse. Diese kardanische Aufhängung der Führungsschienen ermöglicht somit, das starre Schienengerüst auch an Schachtwänden von Schächten anzubringen, deren Grundriß von der rechtwinkligen oder quadratischen Form etwas abweicht.

Weiterhin weist bevorzugt jeder Federstab an seinem wandseitigen Ende eine weitere Abbiegung auf, die in einer Ebene liegt, die zu der Ebene in der die schienenseitige Abbiegung liegt senkrecht steht, und jedes wandseitige Befestigungselement hat ein Justageelement um den Winkel jedes Federstabs zur Schienenlängsachse und damit den Wandabstand jeder Führungsschiene einzustellen und zu fixieren.

Jede Führungsschiene ist dadurch biegesteif gestaltet, daß sie mit integrierter Fahrkorb- und Gegengewichtlauffläche zusätzlicher Fangschiene und Flansche zur Anbringung von Schienenstoßverbindern, vorzugsweise als Aluminiumhohlprofil ausgebildet ist.

Die parallelen Führungsschienen sind untereinander jeweils am unteren Ende durch einen Basisträger und am oberen Ende durch einen oberen Aufhängeträger und außerdem durch in definierten Abständen voneinander vorgesehenen Querriegel fest verbunden.

Mit dem Basisträger ist bevorzugt mindestens eine Umlenkrolle oder Antriebsrolle integriert und der obere Aufhängeträger weist mindestens eine Umlenkrolle oder Antriebsrolle auf.

Bevorzugt ist der Basisträger auf dem Schachtboden aufgeständert.

Weitere vorteilhafte Merkmale der vorgeschlagenen Führungsvorrichtung werden im folgenden in einem anhand der Zeichnung beschriebenen bevorzugten Ausführungsbeispiel erläutert. In der Zeichnung zeigen:
- Fig. 1: eine schematische, perspektivische Gesamtansicht einer bevorzugten Ausführungsform eines Schienengerüsts 1;
- Fig. 2: eine Detailansicht von Fig. 1 mit einem ßefestigungsglied;
- Fig. 3: die Befestigungselemente zwischen Schachtwand und Führungsschiene in Seitenansicht;
- Fig. 4: ein schienenseitiges Befestigungselement mit einer Führungsschiene im Querschnitt;
- Fig. 5: einen Basisträger;
- Fig. 6: einen oberen Aufhängeträger;
- Fig. 7: einen Schienenstoßverbinder zusammen mit dem bevorzugten Führungsschienenprofil im Querschnitt;
- Fig. 8: den Schienenstoßverbinder gemäß Fig. 7 in Seitenansicht.
- Fig. 9: eine abgebrochene und teilweise geschnittene Vorderansicht einer Schiene mit einer anderen Ausbildung der Befestigungsglieder
- Fig. 10: eine Draufsicht nach Fig. 9

Das in Fig. 1 dargestellte biegesteife und selbsttragende Schienengerüst 1 weist zwei mit mehreren Querriegeln 5 und einem Basisträger 9 sowie einem oberen Aufhängeträger 7 verbundene parallele Führungsschienen 10 und 11 auf. Dieses Schienengerüst 1 ist am Basisträger 9 auf dem Schachtboden 3 aufgeständert und mittels Wandverbindungsgliedern 12-14 federnd an einer Wand 2 befestigt. Die Führungsschienen 10 und 11 selbst sind in Form eines biege- und verwindungssteifen Dreifach-T-Aluminiumhohlprofils ausgebildet, wie weiter unten näher erläutert wird, so daß das gesamte Schienengerüst 1 sehr biegesteif ist.

Fig. 2 zeigt ein Befestigungsglied, das ein mit der Schachtwand verbundenes wandseitiges Befestigungselement 12, ein mit einer der Führungsschienen 10 verbundenes schienenseitiges Befestigungselement 14, von dem eine Schienenklammer 28 sichtbar ist und einen linken und rechten Federbügel 13₁, 13₂ aufweist, die mit ihrem schienenseitigen, abgebogenen Ende 21 mit dem schienenseitigen Befestigungselement 14 und mit ihrem anderen Ende 25 mit einem Justageelement 27 verbunden sind.

Die Form der Federbügel 13₁, 13₂ und die Art ihrer Verbindung jeweils am schienenseitigen Befestigungselement 14 sowie am wandseitigen Befestigungselement 12 wird nachstehend anhand der Figuren 3 und 4 näher erläutert. Der Federbügel 20 ist an seinem schienenseitigen oberen Ende rechtwinklig mit einem bestimmten Radius abgebogen und am Ende stufenweise verjüngt. An dieses obere, rechtwinklig abgebogene Ende schließt sich ein geradliniger Abschnitt 20 an, an den wiederum ein abgebogenes, wandseitiges Ende 22 anschließt, das etwa einen Viertelkreisbogen beschreibt. Die Ebenen, in der die abgebogenen Enden des Federbügels 13 liegen, stehen jeweils senkrecht aufeinander.

Fig. 3 stellt dar, daß der Federbügel 13 mit seinem kreisförmig gebogenen wandseitigen Ende 25 am wandseitigen Befestigungselement 12 mittels eines eine Justierung des Federbügels 13 bezüglich dessen Winkellage zur Wand ermöglichenden Klemmelement 27 befestigt ist. Fig. 3 zeigt etwa einen maximalen Abstand zwischen Führungsschiene 10 und Wand 2. Der Federbügel 13 findet mit seinem schienenseitigen, abgebogenen Ende 21 Aufnahme in einem Gelenklager 24, welches in der nachstehend anhand der Figur 4 beschriebenen Weise mit einer Schienenklammer 28 verbunden ist.

Fig. 4 zeigt, daß die schienenseitigen Enden 21 des Federbügels 13 in einem Drehgelenk 24 des schienenseitigen Befestigungselements 14 drehbar angelenkt sind. Ferner ist am schienenseitigen Befestigungselement 14 ein weiteres Gelenkglied 26 schwenkbar angelenkt, welches eine Verschwenkung der Führungsschiene 10 um eine zur Achse der Führungsschiene parallele Achse ermöglicht. Der Schwenkwinkel beträgt maximal etwa 5°.

Fig. 5 zeigt den unteren Basisträger 9 mit einer daran befestigten Seilrolle 8 in Draufsicht. Ferner weist der untere Basisträger 9 Befestigungsmittel zur Befestigung eines Antriebssystems auf. Der in Fig. 6 gezeigte obere Aufhängeträger 7 weist eine lose Umlenkrolle 6 auf. In Fig. 7 sind das für die Führungsschienen verwendete Dreifach-T-Aluminiumhohlprofil und ein Schienenstoßverbinder 19 dargestellt. Das Dreifach-T-Aluminiumhohlprofil weist innere Versteifungsrippen 18 auf. Die im wesentlichen symmetrisch nach beiden Seiten ragenden Querabschnitte 15-17 der Führungsschiene 10 haben jeweils etwa den gleichen Abstand voneinander. Der Fahrkorb wird zwischen den Querabschnitten 16 und 17 geführt. Der die aneinander stoßenden Führungsschienen 10 am in Fig. 7 oberen Querabschnitt 15 verbindende Stoßverbinder 19 weist beidseitige Schraubflansche 31 auf und ist mit dem genannten Querabschnitt 15 durch mehrere Schraubverbindungen 35 verbunden. Dieser Stoßverbinder gemäß Fig. 7 ist in Seitenansicht in Fig. 8 gezeigt. Hier sind die Schraubflansche 31 links und rechts durch eine Bolzen- Muttern-Schraubverbindung 32₁ und 32₂ zusammengeschraubt. Die Schraubverbindungen zur Verbindung des Stoßverbinders 19 mit der Führungsschiene 10 sind in Fig. 8 weggelassen. Statt dessen sind die entsprechenden Bohrungen sichtbar. Der Stoßverbinder 19 besteht aus zwei jeweils symmetrisch zueinander ausgebildeten Verbindungsglieder 29 und 30. In der Mitte der Stoßverbindung ist eine Aussparung 33 vorgesehen, die zur Fixierung bei der Montage dient.

Beim Ausführungsbeispiel nach den Figuren 9 und 10 erfolgt die Verbindung zwischen den Schienen 10, 11 und der Schachtwand über ein anders gestaltetes Befestigungsglied 34 - 36. Das wandseitige Befestigungselement 34 ist mittels einer Schraube 42 mit der Wand verbunden, wobei ein Kugelelement 43 zwischengeschaltet ist, so daß die Winkellage des Befestigungselementes 34 zur Schachtwand und damit der Abstand seines anderen Endes von dieser geändert werden kann. Hierzu ist ein Abstandshalter 37 vorgesehen, welcher in der Länge einstellbar ist.

An den freien Enden des wandseitigen Befestigungselementes 34 sind zwei Lager 40 angeordnet, wobei in einer Lagerschale 41 um ein geringes Maß schwenkbar eine Scheibe 21 gelagert ist. Die Scheibe 21 dient zur Aufnahme eines Federstabs 35 der seinerseits in einer Hülse 39 des schienenseitigen Befestigungselementes 36 längsverschiebbar gelagert ist. Diese Lagerung erfolgt unter Zwischenschaltung eines Kugelgelenkes 42, so daß auch noch eine zusätzliche Schwenkbewegung ermöglicht wird. Auch hier ergibt sich also wiederum in gewissen Grenzen eine kardanische Aufhängung der Führungsschienen 10, 11.

## Patentansprüche

1. Führungsvorrichtung für Aufzüge, insbesondere Vertikalaufzüge mit an einer Schachtwand (2) mittels Befestigungsgliedern (12-14) befestigten Führungsschienen (10, 11), dadurch gekennzeichnet, daß die Führungsvorrichtung als selbsttragendeS, in sich steifes Schienengerüst (1) ausgebildet ist und wenigstens zwei parallele Führungsschienen (10, 11) aufweist, die untereinander starr verbunden sind, und daß die Befestigungsglieder (12-14; 34-36) Federn (13; 35) aufweisen, wobei das Schienengerüst (1) mit der Schachtwand (2) über die Federn (13; 35) verbunden ist.

2. Führungsvorrichtung nach Anspruch 1, dadurch gekennzeichnet, daß die Befestigungsglieder (12-14) jeweils ein wandseitiges Befestigungselement (12) und ein schienenseitiges Befestigungselement (14) aufweisen, welche durch die Federn (13; 35) miteinander verbunden sind.

3. Führungsvorrichtung nach einem oder beiden der vorhergehenden Ansprüche, dadurch gekennzeichnet, daß pro Befestigungsglied zwei als Federbügel (13₁, 13₂) ausgebildete Federn symmetrisch zur Schienenlängsachse zu beiden Seiten der jeweiligen Führungsschiene (10, 11) vorgesehen sind.

4. Führungsvorrichtung nach Anspruch 2 oder 3, dadurch gekennzeichnet, daß jeder Federbügel (13) als an seinem schienenseitigen Ende (21) rechtwinklig abgebogener Federstab ausgebildet ist, der an diesem schienenseitigen Ende (21) schwenkbar an dem schienenseitigen Befestigungselement (14) angelenkt und an seinem anderen, wandseitigen Ende (22) fest mit dem jeweiligen wandseitigen Befestigungselement (12) verbunden ist.

5. Führungsvorrichtung nach einem oder mehreren der vorangehenden Ansprüche 2 bis 4, dadurch gekennzeichnet, daß jedes schienenseitiges Befestigungselement (14) ein Gelenklager (24) aufweist, dessen gelenkiger Teil (26) mit einer Klammer (28) verbunden ist, die ihrerseits mit der Führungsschiene verbunden ist, und daß das Gelenklager außerdem eine geringfügige Verschwenkung der Führungsschiene um eine zu ihrer Längsachse parallele Achse ermöglicht.

6. Führungsvorrichtung nach einem oder mehreren der vorangehenden Ansprüche 2 bis 5, dadurch gekennzeichnet, daß jeder Federbügel (13₁, 13₂) an seinem wandseitigen Ende eine in einer zur ersten rechtwinkligen Abbiegung seines schienenseitigen Endes senkrechten Ebene liegende, zur Führungsschiene (10, 11) weisende, etwa viertelkreisförmige zweite Abbiegung (25) aufweist, und daß jedes wandseitige Befestigungselement (12) ein Justageelement (27) aufweist um den Winkel jedes Federbügels (13₁, 13₂) zur Schienenlängsachse und damit den Wandabstand jeder Führungsschiene (10, 11) einzustellen und zu fixieren.

7. Führungsvorrichtung nach einem oder beiden der Ansprüche 1 und 2, dadurch gekennzeichnet, daß die Befestigungselemente (34, 36) durch ein als Federstab (35) ausgebildete Feder miteinander verbunden sind.

8. Führungsvorrichtung nach Anspruch 7, dadurch gekennzeichnet, daß der Federstab (35) längsverschieb- und mittels eines Kugelgelenkes (42) schwenkbar in einer Hülse (39) des schienenseitigen Befestigungselementes (36) gelagert ist.

9. Führungsvorrichtung nach einem oder beiden der vorhergehenden Ansprüche 7 bis 8, dadurch gekennzeichnet, daß der Federstab schwenkbar in zwei sich gegenüberliegenden Lagern (40) des wandseitigen Befestigungselementes (34) gelagert ist.

10. Führungsvorrichtung nach Anspruch 9, dadurch gekennzeichnet, daß die Lager (40) aus einer in einem Lagergehäuse (41) angeordneten leicht schwenkbaren Scheibe (21) bestehen.

11. Führungsvorrichtung nach einem oder mehreren der vorhergehenden Ansprüche 7 bis 10, dadurch gekennzeichnet, daß das wandseitige Befestigungselement (34) als etwa S-förmiger Bügel ausgebildet ist, dessen wandseitiges Ende (38) mittels eines Befestigungsgliedes (42) in unterschiedlichen Winkel lagen festlegbar ist.

12. Führungsvorrichtung nach Anspruch 11, dadurch gekennzeichnet, daß das wandseitige Befestigungselement (34) im Abstand von seinem wandseitigen Ende (38) eine in ihrer Längsrichtung einstellbare Abstandsstütze (37) aufweist.

13. Führungsvorrichtung nach einem oder mehreren der vorangehenden Ansprüche, dadurch gekennzeichnet, daß jede Führungsschiene (10, 11) mit integrierter Fahrkorb- und Gegengewichtslauffläche, zusätzlicher Fangschiene und Flanschen zur Anbringung von Schienenstoßverbindern, vorzugsweise als Aluminiumhohlprofil, mit inneren Versteifungsrippen (18) ausgebildet ist.

14. Führungsvorrichtung nach einem oder mehreren der vorangehenden Ansprüche, dadurch gekennzeichnet, daß die parallelen Führungsschienen (10, 11) des Schienengerüsts (1) am unteren Ende durch einen Basisträger (9) und am oberen Ende durch einen oberen Aufhängeträger (7) starr verbunden sind.

15. Führungsvorrichtung nach einem oder mehreren der vorangehenden Ansprüche, dadurch gekennzeichnet, daß die parallelen Führungsschienen (10, 11) des Schienengerüsts (1) weiterhin durch in definierten Abständen voneinander vorgesehene Querriegel (5) miteinander starr verbunden sind.

16. Führungsvorrichtung nach Anspruch 14 oder 15, dadurch gekennzeichnet, daß der Basisträger (9) mindestens eine Antriebsrolle (8) und der obere Aufhängeträger (7) mindestens eine Umlenkrolle (6) aufweisen.

17. Führungsvorrichtung nach einem oder mehreren der Ansprüche 14 bis 16, dadurch gekennzeichnet, daß der Basisträger (9) auf dem Schachtboden (3) aufgeständert ist.

18. Verwendung der Führungsvorrichtung nach einem oder mehreren der Ansprüche 1 bis 17 zur Führung eines Rucksackaufzugs.

## Claims

1. Guide device for lifts, in particular vertical lifts with guide rails (10, 11) fixed to a shaft wall (2) by means of fixing elements (12-14), characterised in that the guide device is designed as a self-supporting, inherently rigid rail frame (1) and has at least two parallel guide rails (10, 11), which are rigidly connected to one another, and that the fixing elements (12-14; 34-36) have springs (13; 35), the rail frame (1) being connected to the shaft wall (2) by way of the springs (13; 35).

2. Guide device according to claim 1, characterised in that the fixing elements (12-14) each have a wall-side fixing element (12) and a rail-side fixing element (14) which are connected to one another by the springs (13; 35).

3. Guide device according to one or both of the preceding claims, characterised in that, per fixing element, two springs designed as spring clips (13₁, 13₂) are provided symmetrically to the rail longitudinal axis on both sides of the respective guide rail (10, 11).

4. Guide device according to claim 2 or 3, characterised in that each spring clip (13) is designed as a spring bar bent off at right angles at its rail-side end (21), which bar at the said rail-side end (21) is pivotably articulated on the rail-side fixing element (14) and at its other wall-side end (22) is firmly connected to the respective wall-side fixing element (12).

5. Guide device according to one or more of the preceding claims 2 to 4, characterised in that each rail-side fixing element (14) has a pivot bearing (24), the articulated part (26) of which is connected to a clamp (28), which is in turn connected to the guide rail, and that the pivot bearing also permits a slight swivelling of the guide rail about an axis parallel to its longitudinal axis.

6. Guide device according to one or more of the preceding claims 2 to 5, characterised in that each spring clip (13₁, 13₂) at its wall-side end has a second approximately quadrant-shaped bend (25) lying in a plane perpendicular to the first right-angled bend of its rail-side end and pointing towards the guide rail (10, 11), and that each wall-side fixing element (12) has an adjusting element (27) in order to adjust and fix the angle of each spring clip (13₁, 13₂) in relation to the rail longitudinal axis and hence the distance of each guide rail (10, 11) from the wall.

7. Guide device according to one or both of claims 1 and 2, characterised in that the fixing elements (34, 36) are connected to one another by a spring designed as spring bar (35).

8. Guide device according to claim 7, characterised in that the spring bar (35) is longitudinally displaceable and, by means of a spherical joint (42) is pivotably supported in a sleeve (39) of the rail-side fixing element (36).

9. Guide device according to one or both of the preceding claims 7 to 8, characterised in that the spring bar is pivotably supported in two opposing bearings (40) of the wall-side fixing element (34).

10. Guide device according to claim 9, characterised in that the bearings (40) comprise a sheave (21) which can be swivelled easily and which is arranged in a bearing housing (41).

11. Guide device according to one or more of the preceding claims 7 to 10, characterised in that the wall-side fixing element (34) is designed as S-shaped clip, the wall-side end (38) of which can be fixed in different angular positions by means of a fixing member (42).

12. Guide device according to claim 11, characterised in that the wall-side fixing element (34) has a longitudinally adjustable support stay (31) at a distance from its wall-side end (38).

13. Guide device according to one or more of the preceding claims, characterised in that each guide rail (10, 11) is designed with integral lift car and counterweight running surface, additional guard rail and flanges for the attachment of rail butt joint connectors, preferably in the form of an aluminium hollow profile section with internal stiffening ribs (18).

14. Guide device according to one or more of the preceding claims, characterised in that the parallel guide rails (10, 11) of the rail frame (1) are rigidly connected by a base carrier (9) at the lower end and by an upper suspension carrier (7) at the upper end.

15. Guide device according to one or more of the preceding claims, characterised in that the parallel guide rails (10, 11) of the rail frame (1) are also rigidly connected to one another by crossbeams (5) provided at defined intervals from one another.

16. Guide device according to claim 14 or 15, characterised in that the base carrier (9) has at least one drive pulley (8) and the upper suspension carrier (7) at least one deflection pulley (6).

17. Guide device according to one or more of preceding claims 14 to 16, characterised in that the base carrier (9) is supported on the shaft floor (3).

18. Use of the guide device according to one or more of claims 1 to 17 for the guiding of a rucksack lift.

## Revendications

1. Dispositif de guidage pour ascenseurs, monte-charge et autres appareils élévateurs, en particulier pour appareils élévateurs verticaux, comprenant des rails de guidage (10, 11) fixés à une paroi de cage, gaine, puits ou analogue au moyen d'organes de fixation (12 - 14), caractérisé en ce qu'il est réalisé comme une charpente de rails (1) autoporteuse, rigide en elle-même, et comporte au moins deux rails de guidage (10, 11) parallèles qui sont rigidement reliés entre eux, et que les organes de fixation (12 - 14; 34 - 36) comportent des ressorts (13; 35), la charpente de rails (1) étant reliée à la paroi de gaine ou analogue (2) par l'intermédiaire des ressorts (13; 35).

2. Dispositif de guidage selon la revendication 1, caractérisé en ce que les organes de fixation (12 - 14) comportent chacun un élément de fixation côté paroi (12) et un élément de fixation côté rail (14) qui sont reliés entre eux par les ressorts (13; 35).

3. Dispositif de guidage selon une des revendications précédentes, ou les deux, caractérisé en ce que deux ressorts, réalisés comme des étriers à ressort (13₁, 13₂), sont prévus, pour chaque organe de fixation, symétriquement par rapport à l'axe longitudinal du rail des deux côtés du rail de guidage (10, 11) correspondant.

4. Dispositif de guidage selon la revendication 2 ou 3, caractérisé en ce que chaque étrier à ressort (13) est réalisé comme une barre à ressort coudée ou courbée à angle droit à son extrémité côté rail (21), barre à ressort qui est articulée pivotante, par cette extrémité côté rail (21), à l'élément de fixation côté rail (14), et est reliée de manière fixe, par son autre extrémité ou extrémité côté paroi (22), à l'élément de fixation côté paroi (12) correspondant.

5. Dispositif de guidage selon une ou plusieurs des revendications 2 à 4 précédentes, caractérisé en ce que chaque élément de fixation côté rail (14) comporte un palier articulé (24) dont la partie articulée (26) est reliée à un crampon (28), lui-même relié au rail de guidage, et que le palier articulé permet en outre un faible pivotement du rail de guidage autour d'un axe parallèle à l'axe longitudinal de ce rail.

6. Dispositif de guidage selon une ou plusieurs des revendications 2 à 5 précédentes, caractérisé en ce que chaque étrier à ressort (13₁, 13₂) présente, à son extrémité côté paroi, un second coude ou partie courbe (25), ayant à peu près la forme d'un quart de cercle et dirigé vers le rail de guidage (10, 11), qui est situé dans un plan perpendiculaire au plan contenant le premier coude à angle droit de son extrémité côté rail, et que chaque élément de fixation côté paroi (12) présente un élément d'ajustage (27) pour régler et fixer l'angle de chaque étrier à ressort (13₁, 13₂) par rapport à l'axe longitudinal du rail et, partant, l'espacement par rapport à la paroi de chaque rail de guidage (10, 11).

7. Dispositif de guidage selon la revendication 1 ou 2, ou selon les deux, caractérisé en ce que les éléments de fixation (34, 36) sont reliés entre eux par un ressort réalisé comme une barre à ressort (35).

8. Dispositif de guidage selon la revendication 7, caractérisé en ce que la barre à ressort (35) est montée longitudinalement mobile, de même que pivotante au moyen d'une articulation à rotule (42), dans une douille (39) de l'élément de fixation côté rail (36).

9. Dispositif de guidage selon une des revendications 7 et 8 précédentes, ou selon les deux, caractérisé en ce que la barre à ressort est montée pivotante en deux paliers (40) situés l'un à l'opposé de l'autre de l'élément de fixation côté paroi (34).

10. Dispositif de guidage selon la revendication 9, caractérisé en ce que les paliers (40) sont constitués d'un disque (21) monté pivotant dans une faible mesure dans un corps de palier (41).

11. Dispositif de guidage selon une ou plusieurs des revendications 7 à 10 précédentes, caractérisé en ce que l'élément de fixation côté paroi (34) est réalisé comme un étrier de forme à peu près en S dont l'extrémité côté paroi (38) peut être fixée en différentes positions angulaires au moyen d'un organe de fixation (42).

12. Dispositif de guidage selon la revendication 11, caractérisé en ce que l'élément de fixation côté paroi (34) comporte, à distance de son extrémité côté paroi (38), un appui d'écartement (37) réglable dans le sens de sa longueur.

13. Dispositif de guidage selon une ou plusieurs des revendications précédentes, caractérise en ce que chaque rail de guidage (10, 11) est réalisé, ensemble avec une surface intégrée de roulement ou de déplacement de cabine ou de benne et de contrepoids, un contre-rail supplémentaire et des ailes ou une semelle pour l'installation d'éclisses servant chacune à réunir les extrémités de deux rails qui se suivent, de préférence sous la forme d'un profilé creux d'aluminium avec des nervures raidisseuses internes (18).

14. Dispositif de guidage selon une ou plusieurs des revendications précédentes, caractérisé en ce que les rails de guidage (10, 11) parallèles de la charpente de rails (1) sont rigidement reliés entre eux, à l'extrémité inférieure par un support de base (9) et à l'extrémité supérieure par un support supérieur de suspension (7).

15. Dispositif de guidage selon une ou plusieurs des revendications précédentes, caractérisé en ce que les rails de guidage (10, 11) parallèles de la charpente de rails (1) sont en outre reliés rigidement entre eux par des entretoises (5) prévues à des distances définies les unes des autres.

16. Dispositif de guidage selon la revendication 14 ou 15, caractérisé en ce que le support de base (9) porte au moins une poulie de commande (8) et le support supérieur de suspension (7) porte au moins une poulie de renvoi (6).

17. Dispositif de guidage selon une ou plusieurs des revendications 14 à 16, caractérisé en ce que le support de base (9) est appuyé sur le fond (3) de la gaine ou analogue.

18. Utilisation du dispositif de guidage selon une ou plusieurs des revendications 1 à 17 pour guider un ascenseur, un monte-charge ou un autre appareil élévateur de type sac à dos ou à rails de guidage unilatéraux.
